# FASCICULE DE BREVET EUROPEEN

(11) **EP 3 002 363 B1**
(45) Date de publication et mention de la délivrance du brevet: **20.06.2018**
(21) Numéro de dépôt: 15185584.8
(22) Date de dépôt: 17.09.2015
(51) Int. Cl.: D06F 75/12, D06F 75/40

(54) **APPAREIL ELECTROMENAGER COMPORTANT UN FER A REPASSER ET UNE BASE PORTATIVE COMPRENANT UN EMPLACEMENT POUR POSER LE FER A REPASSER**
ELEKTROHAUSHALTSGERÄT, DAS EIN BÜGELEISEN UND EINE TRAGBARE BASIS UMFASST, DIE EINEN ABSTELLORT FÜR DAS BÜGELEISEN BEINHALTET
HOUSEHOLD APPLIANCE COMPRISING AN IRON AND A PORTABLE BASE INCLUDING AN AREA FOR SETTING THE IRON

(30) Priorité: 03.10.2014 FR 1459519
(43) Date de publication de la demande: 06.04.2016
(73) Titulaire: SEB S.A., 69130 Ecully (FR)
(72) Inventeur: COURTOIS, Jean-Marc, 69780 Mions (FR); CHARTOIRE, Xavier, 42520 Saint-Appolinard (FR); LUC, David, 38138 Les Côtes d'Arey (FR)
(74) Mandataire: Bourrières, Patrice

(56) Documents cités:
- DE-A1-102009 055 165
- FR-A1- 2 874 628
- US-A- 2 727 710
- US-A- 4 815 992

## Description

La présente invention se rapporte à un appareil électroménager comportant un fer à repasser et une base portative comprenant un emplacement pour poser le fer à repasser lors des phases inactives de repassage dans lequel le fer à repasser comporte une semelle surmontée d'un corps et la base comporte un butoir fixe, s'étendant au pied de l'emplacement, contre lequel une partie arrière du corps du fer vient prendre appui lorsque le fer à repasser repose sur l'emplacement.

Il est connu, de la demande de brevet FR 2 874 628 déposée par la demanderesse, un appareil de repassage comportant un fer à repasser et une base portative génératrice de vapeur munie d'un emplacement adapté pour poser le fer. Dans ce document, la base comporte un butoir venant immobiliser la partie arrière du fer à repasser et un arceau mobile en rotation venant immobiliser la partie avant du fer à repasser de manière à ce que l'appareil puisse être transporté par la poignée du fer à repasser.

Cependant, une telle base présente l'inconvénient d'être relativement difficile à saisir lorsque le fer n'est pas verrouillé sur la base de sorte qu'il est difficile de manipuler la base pour effectuer l'opération de vidange de la cuve, pour effectuer le remplissage du réservoir, ou bien encore pour ajuster la position de la base sur la planche à repasser sans utiliser les deux mains. En particulier, la base ne comporte aucun organe de préhension permettant de saisir aisément la base d'une seule main.

Il est également connu de la demande DE10 2009 055165 un appareil de repassage comportant un fer à repasser et une base portative génératrice de vapeur munie d'un emplacement adapté pour poser le fer. Dans ce document, la base comporte un arceau mobile venant immobiliser la partie arrière du fer à repasser. Cependant, cet arceau mobile n'est pas adapté pour servir d'organe de préhension de la base, l'utilisateur risquant de se blesser s'il saisit la base par l'arceau mobile en se retrouvant avec la main coincée entre la base et l'arceau du fait du pivotement de la base autour de cet arceau sous l'effet du poids de la base.

Il est connu de la demande US 4 815 992 A un appareil divulguant toutes les caractéristiques du préambule de la revendication 1. Aussi, un but de la présente invention est de remédier à ces inconvénients en proposant un appareil électroménager comportant un fer à repasser et une base portative comprenant un emplacement pour poser le fer à repasser, dans lequel la manipulation de la base en l'absence du fer à repasser est grandement facilitée. Un autre but de la présente invention est de proposer une base présentant un encombrement réduit.

A cet effet, l'invention a pour objet un appareil électroménager comportant un fer à repasser et une base portative comprenant un emplacement pour poser le fer à repasser lors des phases inactives de repassage, le fer à repasser comportant une semelle surmontée d'un corps et la base comportant un butoir fixe, s'étendant au pied de l'emplacement contre lequel une partie arrière du corps du fer vient prendre appui lorsque le fer à repasser repose sur l'emplacement, caractérisé en ce que le butoir comporte deux montants latéraux reliés à une traverse supérieure et comprend un espace ouvert ménagé sous la traverse supérieure.

Un tel butoir, en forme d'anse, présente l'avantage de posséder une traverse supérieure qui forme une poignée pouvant être saisie pour manipuler la base ou la déplacer en l'absence du fer sur l'emplacement. De plus, un tel butoir présente l'avantage d'assurer un excellent maintien de la partie arrière du fer à repasser, sans être massif, et en libérant un accès visuel sur la partie de la base située au pied du butoir.

Selon une autre caractéristique de l'invention, l'espace ouvert présente une hauteur d'au moins 3 cm et préférentiellement de l'ordre de 5 cm.

Un tel espace ouvert permet une saisie aisée de la traverse supérieure au moyen de la main.

Selon une autre caractéristique de l'appareil selon l'invention, la traverse supérieure comporte une excroissance venant s'engager dans une cavité ménagée dans le corps du fer à repasser, l'excroissance formant une butée limitant le soulèvement et/ou le débattement latéral du fer à repasser lorsqu'elle est engagée dans la cavité.

Selon encore une autre caractéristique de l'invention le corps du fer comporte une partie arrière munie d'un talon sur lequel il peut reposer sensiblement verticalement, la cavité étant ménagée sur le talon du fer à repasser.

Selon une autre caractéristique de l'invention, l'emplacement est ménagé sur un plan incliné de la base et comporte avantageusement des patins en relief.

Une telle caractéristique permet d'offrir une excellente ergonomie d'utilisation et permet à l'excroissance d'assurer un parfait maintien de la partie arrière du fer à repasser dans l'emplacement, les patins présentant l'avantage d'isoler thermiquement la semelle du fond de l'emplacement pour éviter un échauffement excessif de la base.

Selon une autre caractéristique de l'invention, la base comporte, en complément du butoir coopérant avec la partie arrière du corps du fer, un élément de blocage mobile entre une position repliée dans laquelle le fer à repasser peut être extrait de la base et une position d'immobilisation dans laquelle l'élément de blocage vient immobiliser la partie avant du fer à repasser sur la base.

Une telle caractéristique permet d'immobiliser le fer à repasser sur la base de telle sorte que l'appareil dans son ensemble puisse être transporté par la poignée du fer à repasser.

Selon une autre caractéristique de l'invention, l'élément de blocage présente la forme d'un arceau.

Selon une autre caractéristique de l'invention, les montants latéraux sont inclinés en direction opposée à l'emplacement et forment un angle de l'ordre de 45° avec le plan incliné.

Une telle caractéristique permet d'avoir les montants latéraux qui assurent un pré-centrage de la partie arrière du fer à repasser lorsque le fer à repasser est amené par translation en direction du butoir.

Selon une autre caractéristique de l'invention, la base renferme un réservoir et une cuve pour la génération de vapeur sous pression.

Selon une autre caractéristique de l'invention, la base comporte une face avant comprenant un tableau de commande, la traverse supérieure s'étendant au dessus du tableau de commande.

Une telle caractéristique permet d'avoir une base très compacte, selon l'axe longitudinal de l'appareil, tout en conservant un tableau de commande et un butoir de taille conséquente, le butoir présentant l'avantage d'être disposé au dessus du tableau de commande, sans nuire à sa visibilité.

Selon une autre caractéristique l'invention, le butoir est constitué par une seule pièce en matière plastique obtenue par un procédé de moulage, la pièce intégrant avantageusement le tableau de commande.

Selon une autre caractéristique de l'invention, la base comporte des moyens de rappel exerçant un couple sur l'élément de blocage dont le sens s'inverse au passage d'une position intermédiaire située entre la position d'immobilisation et la position repliée, le couple exercé par les moyens de rappel tendant à ramener l'élément de blocage vers la position repliée lorsque l'élément de blocage se trouve dans une première plage angulaire comprise entre la position intermédiaire et la position repliée et tendant à ramener l'élément de blocage vers la position d'immobilisation lorsque l'élément de blocage se trouve dans une deuxième plage angulaire comprise entre la position intermédiaire et la position d'immobilisation.

Une telle caractéristique permet d'avoir un dispositif d'immobilisation du fer à repasser sur l'emplacement qui est fiable et très ergonomique d'utilisation.

Selon une autre caractéristique de l'invention, les moyens de rappels maintiennent l'élément de blocage au contact du fer à repasser lorsque l'élément de blocage est en position d'immobilisation.

Une telle caractéristique présente l'avantage de supprimer tout jeu entre l'élément de blocage et le fer à repasser pour un meilleur maintien de ce dernier sur la base.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'un appareil de repassage selon un mode particulier de réalisation de l'invention avec le fer à repasser soulevé de la base ;
- la figure 2 est une vue en perspective de l'appareil de la figure 1 avec le fer à repasser maintenu sur la base par l'arceau de blocage ;
- la figure 3 est une vue en perspective de la base représentée seule avec l'arceau de blocage en position repliée ;
- la figure 4 est une vue de côté, en coupe partielle au niveau du butoir, de l'appareil de la figure 1 avec le fer à repasser maintenu sur la base par l'arceau de blocage ;
- la figure 5 est une vue de côté de la base représentée seule avec l'arceau de blocage en position repliée.

Seuls les éléments nécessaires à la compréhension de l'invention ont été représentés. Pour faciliter la lecture des dessins les mêmes éléments portent les mêmes références d'une figure à l'autre.

Les figures 1 et 2 représentent un appareil de repassage, du type générateur de vapeur, comportant classiquement un fer à repasser 1 reposant sur une base 2 portative intégrant, de manière connue en soi, une cuve pour la production de vapeur sous pression, non représentés sur les figures, la base 2 étant alimentée électriquement au moyen d'un câble 20.

Le fer à repasser 1 comporte une semelle 10 chauffante surmontée d'un corps plastique monobloc intégrant une poignée 11, cette dernière comprenant une extrémité arrière reliée à un talon 12 sur lequel le fer à repasser peut reposer sensiblement verticalement et une extrémité avant reliée à un nez 11A recouvrant une pointe avant de la semelle 10. Le fer 1 est relié à la base 2 par un cordon 3 souple intégrant des fils d'alimentation électrique de la semelle 10 chauffante ainsi qu'un conduit d'alimentation en vapeur de la semelle 10 du fer à repasser.

Comme on peut le voir sur la figure 2, la base 2 comporte une surface inférieure destinée à reposer à plat sur un plan de travail horizontal, telle une planche à repasser, et présente une surface supérieure inclinée comprenant un emplacement 21 pour poser le fer à repasser 1 lors des phases inactives de repassage, cet emplacement 21 comportant un fond plan incliné, de l'ordre de 20° à 30° par rapport au plan de travail sur lequel repose la surface inférieure de la base et présentant des patins 22 en saillie permettant d'isoler thermiquement la base 2 de la semelle 10 du fer à repasser.

La base 2 renferme, dans l'espace situé sous l'emplacement 21, un réservoir destiné à alimenter en eau la cuve pour la production de vapeur, et comporte une face avant munie d'un tableau de commande 23, le tableau de commande s'étendant devant l'emplacement 21 et formant un angle de l'ordre de 45° par rapport au plan de travail sur lequel repose la surface inférieure de la base.

Afin de permettre l'immobilisation du fer à repasser 1 sur la base 2, la base 2 comporte un butoir 4 fixe, disposé au pied de l'emplacement 21, sur lequel le talon 12 du fer à repasser vient prendre appui lorsqu'il est posé correctement sur l'emplacement 21.

Plus particulièrement selon l'invention, le butoir 4 comporte deux montants latéraux 40 reliés à une traverse supérieure 41 et comporte un espace ouvert ménagé sous la traverse supérieure 41, le montants latéraux 40 étant avantageusement inclinés en direction de la face avant de la base 2 en formant un angle de l'ordre de 45° par rapport à la surface inférieure de la base 2.

Comme on peut le voir sur les figures 3 et 5, les montants latéraux 40 du butoir 4 s'étendent au dessus de la face avant de la base 2 et la traverse supérieure 41 comporte un bord avant qui parvient sensiblement à l'aplomb du bord avant de la face avant de la base 2 de telle sorte que le tableau de commande 23 se trouve dans l'espace ouvert ménagé sous la traverse supérieure 41.

De manière préférentielle, les montants latéraux 40 présentent une longueur de l'ordre de 8 cm et la traverse supérieure 41 présente une épaisseur de l'ordre de 3 cm de sorte qu'il résulte, sous la traverse supérieure 41, un passage libre présentant une hauteur h, visible sur la figure 1, de l'ordre de 5 cm dans lequel une main peut être insérée en l'absence du fer à repasser 1 sur l'emplacement 21.

La traverse supérieure 41 comporte avantageusement une excroissance 41A s'étendant parallèlement aux montants latéraux 40, en direction de l'emplacement 21, qui vient s'insérer dans une cavité 13 ménagée sur le talon 12 du fer à repasser 1, la cavité 13 comportant un rebord 13A venant se positionner sous l'excroissance 41A lorsque le fer à repasser 1 est disposé sur l'emplacement 21 en assurant l'immobilisation verticale de la partie arrière du fer à repasser 1 dans l'emplacement 21, l'excroissance 41A présentant avantageusement une forme convergente avec des bords arrondis pour faciliter l'engagement et assurer un centrage du fer à repasser 1 sur l'emplacement 21.

Dans l'exemple de réalisation illustré, le butoir 4 est réalisé en une seule pièce en matière plastique par un procédé de moulage par injection gaz, la pièce réalisant le butoir intégrant également la partie visible du tableau de commande 23.

La partie avant du fer à repasser 1 est immobilisée sur la base 2 au moyen d'un arceau 5 de blocage monté pivotant au niveau de la partie de l'emplacement 21 recevant la pointe avant de la semelle 10 du fer à repasser, l'arceau 5 présentant avantageusement une forme triangulaire épousant le contour de l'extrémité avant de l'emplacement 21.

L'arceau 5 peut pivoter entre une position repliée, illustrée sur les figures 1, 3 et 5, dans laquelle l'arceau 5 est engagé dans une gorge de réception 24 ménagée en bordure de l'emplacement 21, en étant disposé parallèlement à la surface supérieure de la base 2, et une position d'immobilisation du fer à repasser, illustrée sur les figures 2 et 4, dans laquelle l'arceau 5 prend appui contre la surface supérieure du nez 11A du fer à repasser 1, l'arceau 5 comportant avantageusement un partie souple rapportée par surmoulage dans la partie creuse de l'arceau 5 venant au contact du corps du fer à repasser 1 lorsque l'arceau 5 est en position d'immobilisation.

De manière connue en soi, la base 2 comporte des moyens de rappel exerçant un couple sur l'arceau 5 dont le sens s'inverse au passage d'une position intermédiaire située entre la position repliée et la position d'immobilisation, le couple de rappel ramenant automatiquement l'arceau 5 vers la position repliée lorsque ce dernier se trouve ramené au-delà de la position intermédiaire vers la position repliée et ramenant l'arceau 5 vers la position d'immobilisation lorsque ce dernier se trouve ramené au-delà de la position intermédiaire vers la position d'immobilisation.

De tels moyens de rappel, non décrits en détails dans la présente demande de brevet, sont semblables à ceux décrits dans la demande de brevet déposée sous le n° FR 1452468 par la demanderesse.

L'appareil ainsi réalisé présente l'avantage de procurer une grande ergonomie d'utilisation.

En effet, lorsque l'utilisateur souhaite immobiliser le fer à repasser 1 sur la base 2, il amène le fer à repasser 1 sur l'emplacement 21 en posant la semelle 10 sur les patins 22 de telle sorte que la partie arrière du fer à repasser 1 soit légèrement distante du butoir 4. L'utilisateur fait alors légèrement glisser le fer à repasser 1 vers le butoir 4 de manière à ce que l'excroissance 41A s'engage dans la cavité 13 ménagée à l'arrière du fer à repasser 1, ce glissement étant favorisé, voire s'effectuant automatiquement sous l'effet de la gravité, grâce à l'inclinaison prononcée de l'emplacement 21 et du revêtement anti-adhérent pouvant être disposé sur les patins 22.

Le fer à repasser 1 se positionne alors automatiquement contre le butoir 4, dans un premier temps sous l'effet du guidage réalisé par les montant latéraux 40, puis, dans un second temps, lors de l'insertion de l'excroissance 41A dans la cavité 13.

L'utilisateur peut saisir ensuite manuellement l'arceau 5 de manière à le soulever de la surface supérieure de la base 2 jusqu'à ce que le couple de rappel exercé par les moyens de rappel sur l'arceau 5 s'inverse et que l'arceau soit amené automatiquement dans la position de blocage dans laquelle il se trouve en buté contre le nez 11A du fer à repasser 1.

Dans la position de blocage, l'arceau 5 est appliqué contre la face supérieure du corps du fer à repasser 1 et repousse le fer à repasser 1 vers le butoir 4, de sorte qu'il en résulte une immobilisation parfaite, sans débattement, du fer à repasser 1 sur la base 2, le soulèvement de la partie arrière du fer à repasser 1 étant empêché par le butoir 4, et notamment par l'insertion de l'excroissance 41A dans la cavité 13 du fer à repasser 1, alors que le soulèvement de la partie avant du fer à repasser 1 est empêchée par la présence de l'arceau 5 de blocage. L'utilisateur peut alors transporter l'appareil en toute sécurité en saisissant la poignée 11 du fer à repasser.

Lorsque l'utilisateur souhaite utiliser le fer à repasser 1, il lui suffit de saisir l'arceau 5 pour l'éloigner du nez du fer à repasser 1, et l'amener au-delà de la position intermédiaire à partir de laquelle l'arceau est amené automatiquement dans la position repliée.

L'utilisateur peut alors saisir le fer à repasser 1 par la poignée 11 de manière à l'éloigner du butoir 4 et à désengager l'excroissance 41A de la cavité 13.

Si l'utilisateur souhaite déplacer la base lorsque le fer à repasser n'est pas disposé sur l'emplacement, par exemple pour ajuster sa position sur une table à repasser, ou pour transporter la base d'une main et le fer à repasser de l'autre main, il lui suffit de saisir la base par la traverse supérieure du butoir, qui forme alors une poignée de préhension parfaitement accessible et qui procure une grande ergonomie dans la manipulation de base, la présence de l'excroissance présentant alors l'avantage d'améliorer la saisie en évitant la rotation de la traverse supérieure dans le creux de la main.

De plus, le butoir ainsi réalisé présente l'avantage de permettre la réalisation d'une base compacte puisque le butoir se trouve superposé au tableau de commande sans toutefois gêner sa visibilité, de sorte que la longueur de la base peut être réduite.

On obtient ainsi une base particulièrement compacte dont la manipulation en l'absence du fer à repasser sur l'emplacement est rendue extrêmement simple et ergonomique.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, la cuve pour la génération de vapeur sous pression pourra être remplacée par une chambre de vaporisation instantanée, cette dernière pouvant être disposée dans la base ou dans le fer à repasser en étant reliée à un réservoir contenu dans la base par une canalisation d'eau.

## Revendications

1. Appareil électroménager comportant un fer à repasser (1) et une base (2) portative comprenant un emplacement pour poser le fer à repasser (1) lors des phases inactives de repassage, le fer à repasser (1) comportant une semelle (10) surmontée d'un corps et la base (2) comportant un butoir (41) fixe, s'étendant au pied de l'emplacement (21), contre lequel une partie arrière du corps du fer à repasser (1) vient prendre appui lorsque le fer à repasser (1) repose sur l'emplacement (21), ledit butoir (4) comportant deux montants latéraux (40) reliés à une traverse supérieure (41) et comprend un espace ouvert ménagé sous la traverse supérieure (41) **caractérisé en ce que** la base (2) comporte, en complément du butoir (4) coopérant avec la partie arrière du corps du fer à repasser (1), un élément de blocage (5) mobile entre une position repliée dans laquelle le fer à repasser (1) peut être extrait de la base (2) et une position d'immobilisation dans laquelle l'élément de blocage (5) vient immobiliser la partie avant du fer à repasser (1) sur la base (2) de telle sorte que l'appareil dans son ensemble puisse être transporté par la poignée du fer à repasser (1).

2. Appareil électroménager selon la revendication 1, **caractérisé en ce que** ledit espace ouvert présente une hauteur h d'au moins 3 cm, et préférentiellement de l'ordre de 5 cm.

3. Appareil électroménager selon l'une quelconque des revendications 1 à 2, **caractérisé en ce que** ladite traverse supérieure (41) comporte une excroissance (41A) venant s'engager dans une cavité (13) ménagée dans le corps du fer à repasser (1), ladite excroissance (41A) formant une butée limitant le soulèvement et/ou le débattement latéral du fer à repasser (1) lorsqu'elle est engagée dans la cavité (13).

4. Appareil électroménager selon la revendication 3, **caractérisé en ce que** le corps du fer à repasser (1) comporte une partie arrière munie d'un talon (12) sur lequel il peut reposer sensiblement verticalement et **en ce que** la cavité (13) est ménagée sur le talon (12) du fer à repasser.

5. Appareil électroménager selon l'une quelconque des revendications 1 à 4, **caractérisé en ce que** ledit emplacement (21) est ménagé sur un plan incliné de la base et comporte avantageusement des patins (22) en relief.

6. Appareil électroménager selon la revendication 5, **caractérisé en ce que** ledit élément de blocage (5) présente la forme d'un arceau (5).

7. Appareil électroménager selon l'une quelconque des revendications 1 à 6, **caractérisé en ce que** lesdits montants latéraux (40) sont inclinés en direction opposée à l'emplacement (21) et forment un angle de l'ordre de 45° avec le plan incliné.

8. Appareil électroménager selon l'une quelconque des revendications 1 à 7, **caractérisé en ce que** la base (2) renferme un réservoir et une cuve pour la génération de vapeur sous pression.

9. Appareil électroménager selon l'une quelconque des revendications 1 à 8, **caractérisé en ce que** la base (2) comporte une face avant comprenant un tableau de commande (23) et **en ce que** la traverse supérieure (41) s'étend au dessus du tableau de commande (23).

## Patentansprüche

1. Elektrisches Haushaltsgerät , aufweisend ein Bügeleisen (1) und eine tragbare Basis (2), die eine Stellfläche zum Abstellen des Bügeleisens (1) während der inaktiven Bügelphasen umfasst, wobei das Bügeleisen (1) eine Sohle (10) aufweist, die von einem Körper überragt wird, und wobei die Basis (2) einen feststehenden Anschlag (41) aufweist, der sich am Fuß der Stellfläche (21) erstreckt und an dem ein hinterer Teil des Körpers des Bügeleisens (1) zur Anlage kommt, wenn das Bügeleisen (1) auf der Stellfläche (21) ruht, wobei der Anschlag (4) zwei seitliche Stützen (40) aufweist, die mit einem oberen Quersteg (41) verbunden sind, und einen offenen Raum umfasst, der unter dem oberen Quersteg (41) ausgebildet ist, **dadurch gekennzeichnet, dass** die Basis (2) zusätzlich zu dem Anschlag (4), der mit dem hinteren Teil des Körpers des Bügeleisens (1) zusammenwirkt, ein Blockierelement (5) aufweist, das zwischen einer zurückgezogenen Position, in der das Bügeleisen (1) aus der Basis (2) herausgenommen werden kann, und einer Feststellposition beweglich ist, in der das Blockierelement (5) den vorderen Teil des Bügeleisens (1) auf der Basis (2) feststellt, so dass das gesamte Gerät durch den Griff des Bügeleisens (1) transportiert werden kann.

2. Elektrisches Haushaltsgerät nach Anspruch 1, **dadurch gekennzeichnet, dass** der offene Raum eine Höhe h von mindestens 3 cm und vorzugsweise in der Größenordnung von 5 cm aufweist.

3. Elektrisches Haushaltsgerät nach einem der Ansprüche 1 bis 2, **dadurch gekennzeichnet, dass** der obere Quersteg (41) eine Ausstülpung (41A) aufweist, die in einen Hohlraum (13) eingreift, der in dem Körper des Bügeleisens (1) ausgebildet ist, wobei die Ausstülpung (41A) einen Begrenzer bildet, der das Anheben und / oder den seitlichen Ausschlag des Bügeleisens (1) begrenzt, wenn sie in den Hohlraum (13) eingreift.

4. Elektrisches Haushaltsgerät nach Anspruch 3, **dadurch gekennzeichnet, dass** der Körper des Bügeleisens (1) einen hinteren Teil aufweist, der mit einem Absatz (12) versehen ist, auf dem er im Wesentlichen vertikal aufliegen kann, und dass der Hohlraum (13) auf dem Absatz (12) des Bügeleisens ausgebildet ist.

5. Elektrisches Haushaltsgerät nach einem der Ansprüche 1 bis 4, **dadurch gekennzeichnet, dass** die Stellfläche (21) auf einer geneigten Ebene der Basis ausgebildet ist und vorteilhafterweise erhabene Gleiter (22) aufweist.

6. Elektrisches Haushaltsgerät nach Anspruch 5, **dadurch gekennzeichnet, dass** das Blockierelement (5) die Form eines Bügels (5) aufweist.

7. Elektrisches Haushaltsgerät nach einem der Ansprüche 1 bis 6, **dadurch gekennzeichnet, dass** die seitlichen Stützen (40) in der entgegengesetzten Richtung zu der Stellfläche (21) geneigt sind und einen Winkel in der Größenordnung von 45° mit der geneigten Ebene bilden.

8. Elektrisches Haushaltsgerät nach einem der Ansprüche 1 bis 7, **dadurch gekennzeichnet, dass** die Basis (2) einen Tank und einen Behälter zur Erzeugung von unter Druck stehendem Dampf enthält.

9. Elektrisches Haushaltsgerät nach einem der Ansprüche 1 bis 8, **dadurch gekennzeichnet, dass** die Basis (2) eine Vorderseite aufweist, die ein Bedienpanel (23) umfasst, und dass sich der obere Quersteg (41) über das Bedienpanel (23) erstreckt.

## Claims

1. Household appliance comprising an iron (1) and a portable base (2) comprising an emplacement for putting the iron (1) down during inactive ironing phases, the iron (1) comprising a sole (10) surmounted by a body and the base (2) comprising a secured stopper (41), extending to the foot of the emplacement (21), against which a rear part of the body of the iron (1) is supported when the iron (1) rests on the emplacement (21), said stopper (4) comprising two side mounts (40) connected to an upper crossbar (41) and comprises an open space conserved under the upper crossbar (41), **characterised in that** the base (2) comprises, in addition to the stopper (4), cooperating with the rear part of the body of the iron (1), a blocking element (5), mobile between a folded position wherein the iron (1) can be removed from the base (2) and an immobilisation position wherein the blocking element (5) immobilises the front part of the iron (1) on the base (2), such that the appliance in the entirety thereof, can be transported by the handle of the iron (1).

2. Household appliance according to claim 1, **characterised in that** said open space has a height h of at least 3cm, and preferably around 5cm.

3. Household appliance according to any one of claims 1 to 2, **characterised in that** said upper crossbar (41) comprises an excrescence (41A) being engaged in a cavity (13) conserved in the body of the iron (1), said excrescence (41A) forming a stopper limiting the side raising and/or articulation of the iron (1) when it is engaged in the cavity (13).

4. Household appliance according to claim 3, **characterised in that** the body of the iron (1) comprises a rear part equipped with a heel (12) on which it can rest substantially vertically and **in that** the cavity (13) is conserved on the heel (12) of the iron.

5. Household appliance according to any one of claims 1 to 4, **characterised in that** said emplacement (21) is conserved on a tiled plane of the base and advantageously comprises embossed runners (22).

6. Household appliance according to claim 5, **characterised in that** said blocking element (5) has the form of an arch (5).

7. Household appliance according to any one of claims 1 to 6, **characterised in that** said side mounts (40) are tilted in a direction opposite to the emplacement (21) and form an angle of around 45° with the tilted plane.

8. Household appliance according to any one of claims 1 to 7, **characterised in that** the base (2) contains a reservoir and a tank for generating pressurised steam.

9. Household appliance according to any one of claims 1 to 8, **characterised in that** the base (2) comprises a front face comprising a control panel (23) and **in that** the upper crossbar (41) extends above the control panel (23).
